# FASCICULE DE BREVET EUROPEEN

(11) **EP 3 922 104 B1**
(45) Date de publication et mention de la délivrance du brevet: **23.08.2023**
(21) Numéro de dépôt: 21178914.4
(22) Date de dépôt: 11.06.2021
(51) Int. Cl.: F25B 30/02, F25B 39/02, F25D 15/00, F25D 23/06

(54) **APPAREIL DE RÉFRIGÉRATION AVEC UN DISPOSITIF DE RETRAIT DE CHALEUR STATIQUE MONOBLOC**
KÜHLGERÄT MIT EINER EINTEILIGEN STATISCHEN WÄRMEABLEITUNGSVORRICHTUNG
REFRIGERATING APPARATUS WITH A SINGLE-PIECE STATIC HEAT REMOVAL DEVICE

(30) Priorité: 11.06.2020 FR 2006132
(43) Date de publication de la demande: 15.12.2021
(73) Titulaire: Calopor, 29860 Bourg Blanc (FR)
(72) Inventeur: MARHADOUR, David, 29860 Bourg Blanc (FR)
(74) Mandataire: Derriennic, Tangui Jean

(56) Documents cités:
- FR-A1- 2 786 855
- US-A- 3 100 970

## Description

### Domaine technique de l'invention

La présente invention concerne un appareil de réfrigération et notamment une chambre froide.

La présente invention vise tout particulièrement l'assemblage et la mise en forme du fourreau et du tube d'amenée de fluide frigorigène de l'évaporateur du dispositif de retrait de chaleur par pompe à chaleur.

La présente invention est applicable pour une chambre à cadavre pour animaux.

### Technique antérieure

Des chambres froides équipées d'un dispositif de retrait de chaleur par pompe à chaleur existent déjà. Ces dispositifs de réfrigération comportent un dispositif d'échange thermique brassé.

Pour illustrer l'état de la technique, on peut en particulier citer les demandes de brevet ci-après : WO2010/003938 ; FR2786 855 ; FR2712774 ; EP0769669 ; JP03099193 ; FR2689222 ; US5491979 ; US4432650 ; US1993171 ; EP0073584, US3100970. FR 2786 855 divulgue le préambule de la revendication 1 ci-après.

Le fonctionnement est assuré par un conditionnement de l'air forcé via un dispositif de ventilation électrique sur un évaporateur métallique compact et inaccessible à coeur. Le retrait de chaleur est principalement obtenu par augmentation des pertes de charge au carré de la vitesse de déplacement de l'air ainsi conditionné.

Cependant, la présence de matériel électrique directement dans l'ambiance de l'enceinte de réfrigération impose une température de réfrigération négative afin de supprimer toute agression chimique des éventuels cadavres en décomposition.

Par ailleurs, cette consigne de température négative ainsi que l'utilisation de ventilateur de brassage génèrent une consommation électrique supplémentaire.

Le nettoyage de ce type de dispositif de retrait de chaleur est réalisé par jet d'eau modéré afin d'éviter la détérioration de l'évaporateur et du ventilateur.

Cependant, le conditionnement de l'air présente l'inconvénient de nécessiter un circuit électrique alimentant l'élément de ventilation pour éviter la formation de glace autour de l'évaporateur et le disfonctionnement du dispositif de retrait de chaleur.

Par ailleurs, ces dispositifs de retrait de chaleur sont désinfectés sans nettoyeur haute pression et sans détergent afin de ne pas détériorer les composants électriques et l'évaporateur métallique qui est directement en contact avec l'ambiance.

Par conséquent, l'obtention de tels dispositifs de retrait de chaleur est onéreuse et complexe à mettre en oeuvre. De nombreuses opérations d'assemblage sont à réaliser lors de la fabrication des appareils de réfrigération et le nombre de pièces est élevé.

De plus, la qualité du froid généré est un froid brassé entraînant un déplacement d'aérosols.

En outre, l'utilisation d'un élément de ventilation électrique augmente la consommation d'énergie électrique nécessaire au fonctionnement des appareils de réfrigération.

Enfin, un simple nettoyage à l'eau claire ne peut garantir une parfaite désinfection et l'atteinte d'un niveau d'hygiène satisfaisant.

### Présentation de l'invention

La présente invention est décrite dans la revendication indépendante 1. D'autres modes de réalisation sont décrits dans les revendications dépendantes.

A cet effet, la présente invention vise un appareil de réfrigération comprenant une structure formée par des parois isolantes et au moins une enceinte de réfrigération comprenant une ouverture en face frontale obturée par une porte, ledit appareil de réfrigération comprenant un dispositif de retrait de chaleur par pompe à chaleur installé sur un plateau isolant mobile encastrable dans la partie supérieure de l'appareil de réfrigération.

Selon l'invention, le plateau isolant encastrable est encastrable par système de rebords en applique sur les parois isolantes, ledit plateau isolant portant sur sa partie supérieure le dispositif de retrait de chaleur par pompe à chaleur et sur sa face de dessous un dispositif de refroidissement de type évaporateur statique constitué d'un évaporateur tubulaire métallique recouvert d'au moins un fourreau plastifié, formant structure monobloc, le fourreau plastifié rend totalement hermétique l'évaporateur tubulaire métallique à l'air de l'enceinte de réfrigération.

Dans un mode de réalisation, le au moins fourreau(x) traversant le plateau isolant encastrable comporte(nt) des espacements entre chaque fourreau compris entre 5 et 100 mm, de préférence sur une plage de 10 à 50 mm, avec une plage de réalisation de 15 à 35 mm et un espacement de 25mm dans un mode préférentiel.

Ainsi, cela permet le maintien de l'air compris dans ces espaces au plus proche de 4 °C et un accès à l'ensemble de l'évaporateur.

Le fourreau plastifié rend totalement hermétique l'évaporateur tubulaire métallique à l'air de l'enceinte de réfrigération.

Dans un mode de réalisation, la connexion entre le plateau isolant encastrable et les parois isolantes est réalisée par simple collage provisoire.

Dans un mode de réalisation, les espacements entre les fourreaux sont agencés pour permettre un accès aisé à l'ensemble de la surface externe de l'évaporateur et un maintien de l'air à une température autour de 4 °C. La détérioration de l'évaporateur par le lavage haute pression, par les agressions chimiques et mécaniques et par les détergents est ainsi évitée, la désinfection à coeur de l'enceinte de réfrigération est ainsi simplifiée.

L'espace ménagé entre les fourreaux plastifiés contenant des canalisations de fluide frigorigène dans l'enceinte de réfrigération permet de protéger les canalisations de fluide frigorigène, de maintenir préférentiellement une température autour de 4 °C entre les tubes et de faciliter le nettoyage à coeur de l'ensemble de l'évaporateur.

Le dispositif de retrait de chaleur conforme à l'invention permet d'éviter la détérioration et l'encrassement de l'évaporateur sans apport d'énergie cinétique par des moyens électriques coûteux et consommateurs d'énergie. Il permet également de simplifier l'assemblage du dispositif de retrait de chaleur de l'enceinte de réfrigération.

En pratique, l'espacement des fourreaux de canalisation de l'évaporateur permet d'obtenir et de maintenir une température de l'air à 4 °C et un accès complet à l'ensemble de l'évaporateur.

Dans un mode de réalisation, le fourreau plastifié comprend un revêtement résistant à l'abrasion mécanique et chimique dans l'espace de l'enceinte de réfrigération.

Dans un mode de réalisation, le fourreau plastifié chemine en formant des boucles en spirale de telle façon à réaliser des nappes concentriques en déclinaison de l'extérieur vers l'intérieur de la spirale d'un angle (α) compris entre 5° et 75°, et préférentiellement au minimum de 15°.

Selon une caractéristique préférée de l'invention, l'évaporateur est composé d'une canalisation d'amenée de fluide frigorigène d'une certaine longueur, d'un certain diamètre, en position haute, espacée, horizontale, et d'un certain sens de circulation du fluide. Les canalisations de fluide frigorigène sont enrobées dans un fourreau plastifié d'une certaine épaisseur.

La position haute déclenche dans l'enceinte réfrigérée un brassage par convection entre l'air refroidi au niveau de l'évaporateur et l'air plus chaud sous l'évaporateur. Les positions espacée et horizontale favorisent le brassage homogène et lent du volume d'air de l'enceinte de réfrigération et l'absence de prise en glace de l'évaporateur, de son encrassement par aérosol ainsi que son accès. L'épaisseur du fourreau plastifié détermine le degré de protection de la canalisation d'amenée de fluide frigorigène contre la friction et les réactions chimiques. La longueur et le diamètre de la canalisation de fluide frigorigène déterminent la puissance de retrait de chaleur.

Le froid généré est statique et homogène permettant la limitation des déplacements d'aérosols.

La demanderesse a pu constater au cours des expérimentations que la température entre le haut et le bas du volume d'air de l'enceinte frigorifique pouvait varier par phénomène de stratification, celui-ci étant négativement influencé par l'absence de mélange d'air entre le haut de l'enceinte de réfrigération et le bas de l'enceinte de réfrigération réchauffée par l'apport de chaleur massique des éléments contenus dans ce volume.

Dans un mode de réalisation, le fourreau plastifié réalise un cheminement spécialement aménagé pour créer un brassage d'air par thermosiphon dans l'enceinte de réfrigération.

Le dispositif d'encastrement permet d'adapter le dispositif à la plupart des structures existantes.

L'ensemble du dispositif de retrait de chaleur assemblé sur un plateau encastrable permet une installation facile et rapide.

Dans un mode de réalisation, la présente invention vise une chambre à cadavre pour animaux, à nettoyage et désinfection faciles constituée d'un conteneur réfrigérant formé par l'appareil de réfrigération selon l'une quelconque des revendications 1-7.

### Brève description des figures

D'autres particularités et avantages de l'invention apparaîtront dans la description ci-après.

Aux dessins annexés, donnés à titre d'exemple non limitatif :
[Fig 1] la figure 1 est une première vue schématique illustrant un appareil de réfrigération de type chambre froide et congélation, comprenant au moins une enceinte de réfrigération obturée par une porte ouverte, suivant un mode de réalisation de l'invention.
[Fig 2] la figure 2 est une seconde vue schématique illustrant un appareil de réfrigération similaire à la figure 1, comprenant un condenseur s'étendant sur la face arrière, suivant un mode de réalisation de l'invention.
[Fig 3] la figure 3 est une vue schématique en perspective du dispositif de retrait de chaleur.
[Fig 4] la figure 4 est une vue schématique du dessus de l'évaporateur d'un appareil de réfrigération comprenant un dispositif de retrait de chaleur suivant un mode de réalisation de l'invention.
[Fig 5] la figure 5 est une vue schématique d'une canalisation d'amenée de fluide frigorigène dans l'évaporateur d'un appareil de réfrigération comprenant un dispositif de retrait de chaleur suivant un mode de réalisation de l'invention.
[Fig 6] la figure 6 est une vue schématique du plateau encastrable de fixation de la pompe à chaleur et de l'évaporateur en partie supérieure d'un appareil de réfrigération comprenant un dispositif de retrait de chaleur suivant un mode de réalisation de l'invention.
[Fig 7] la figure 7 est une vue schématique du dessus du plateau encastrable de fixation de la pompe à chaleur et de l'évaporateur en partie supérieure d'un appareil de réfrigération comprenant un dispositif de retrait de chaleur suivant un mode de réalisation de l'invention.
[Fig 8] la figure 8 est une vue schématique de face de l'évaporateur tubulaire métallique d'un appareil de réfrigération montrant le déplacement de l'air chaud et froid au travers de l'évaporateur, suivant un mode de réalisation de l'invention.
[Fig 9] la figure 9 montre une vue schématique de face de l'évaporateur tubulaire métallique (8) d'un appareil de réfrigération indiquant la distance (10b) entre les fourreaux plastifiés (10a).

### Description des modes de réalisation

Tous les modes de réalisation de la présente invention divulguent toutes les caractéristiques techniques de la revendication indépendante 1.

On va décrire tout d'abord en référence aux figures 1 et 2 un appareil de réfrigération de type chambre froide conforme à l'invention.

Cet appareil de réfrigération (1) de type chambre froide comprend une enceinte de réfrigération (3).

Cet appareil de réfrigération comprend des parois isolantes (2) formant l'enceinte de réfrigération (3). Les parois isolantes comprennent une surface interne (4a) définissant l'espace de l'enceinte de réfrigération (3).

Cette surface interne (4a) est contenue dans un boitier extérieur (4b).

Une couche d'isolation peut être prévue entre la surface interne (4a) et le boîtier extérieur (4b) de l'enceinte de réfrigération (3).

Cette couche d'isolation peut être réalisée par de la mousse et/ou du vide d'air.

L'appareil de réfrigération (1) comprend au moins un évaporateur (8).

Un évaporateur est disposé dans l'enceinte de réfrigération (3) en applique de la surface interne (4a).

L'appareil de réfrigération (1) comprend une enceinte de réfrigération (3) fermée par une porte (6).

L'enceinte de réfrigération (3) de l'appareil de réfrigération munie d'un matériel d'isolation thermique et d'un évaporateur intégré et/ou un contact avec la/les surfaces internes forme la partie du circuit de réfrigération de l'appareil de réfrigération (1).

L'enceinte de réfrigération (3) de l'appareil de réfrigération (1) comprenant un évaporateur (8) est adaptée à conserver une température dans une plage prédéterminée de valeurs. La régulation de l'enceinte de réfrigération (3) est garantie par des moyens de commande (non représentés) du circuit de réfrigération et de mesure de la température.

Le circuit de réfrigération comprend également un condenseur (12), illustré à la figure 2, positionné sur le plateau isolant mobile encastrable (9) positionné sur le dessus de l'appareil de réfrigération (1) et constituant la carrosserie de l'enceinte de réfrigération (3).

Le circuit de réfrigération comprend l'ensemble des éléments classiques constituant un tel dispositif et bien connus de l'homme de l'art. Ces éléments ne sont pas représentés sur les figures.

On va décrire à présent, en référence aux figures 1 à 8, un dispositif de retrait de chaleur par pompe à chaleur selon l'invention.

Un appareil de réfrigération (1), notamment une chambre froide, comprend une structure formée par des parois isolantes (2) comprenant une ouverture (4) en face frontale (5).

La température de l'air dans une enceinte de réfrigération est au plus proche de 4 °C.

L'appareil de réfrigération (1) comprend également un dispositif de retrait de chaleur positionné au-dessus de l'appareil de réfrigération sur un plateau isolant mobile encastrable (9).

Le dispositif de retrait de chaleur comprend un condenseur (12) et un système frigorifique (7) (7a) (7b) fixés sur un plateau isolant mobile encastré (9) dans le plafond de l'enceinte frigorifique (3) et un évaporateur de fluide frigorigène (8).

De préférence, le plateau isolant mobile encastrable (9) comprend en sa périphérie un rebord (9a) de largeur suffisante et supérieure à 15 mm pour reposer en appui sur les parois isolantes (2) de l'enceinte de réfrigération (3).

La connexion entre le plateau isolant encastrable par système de rebords en applique (9) et les parois isolantes (2) est réalisé par un système de rebords en applique (9a).

La connexion entre le plateau isolant encastrable (9) et les parois isolantes (2) est pourvue de moyens d'étanchement à l'air extérieur de l'enceinte de réfrigération (3).

La connexion entre le plateau isolant encastrable (9) et les parois isolantes (2) est, par simple collage provisoire, non définitive (9b).

La conduite d'amenée de fluide frigorigène de type évaporateur (10) est constituée d'un tube semi-rigide, réalisé dans un matériau métallique (Fig 5 - 10). La conduite d'amenée de fluide frigorigène (10) est isolée de manière totalement hermétique de l'ambiance de l'enceinte de réfrigération (3) par une protection de type fourreau plastifié (Fig 5 - 10a) préférentiellement réalisée dans une matière telle que du polyéthylène.

La conduite d'amenée de fluide frigorigène de type évaporateur (10) est guidée de telle façon à former un réseau de canalisations structurées (Fig 4).

De préférence, l'arrivée de fluide frigorigène dans l'évaporateur se fait en périphérie du réseau de canalisations de l'évaporateur et circule dans un mouvement hélicoïdal de plus en plus rapproché de son centre pour réaliser un cheminement en spirale (Fig 4). De manière préférentielle, le fourreau plastifié (10a) chemine en formant des boucles en spirale de telle façon à réaliser des nappes concentriques en déclinaison de l'extérieur vers l'intérieur de la spirale d'un angle (α) compris entre 5° et 75°, et préférentiellement au minimum de 15°.

Un espace (10b) est ménagé entre les fourreaux (10a) contenant les tubes d'amenée de fluide frigorigène (10) de l'évaporateur (8) de telle façon à obtenir et maintenir une température de l'air préférentiellement à 4 °C.

Cet espace permet un brassage optimal de l'air ambiant de l'enceinte de réfrigération (3) afin d'atteindre la consigne de température souhaitée. Le fourreau plastifié (10a) réalise un cheminement spécialement aménagé pour créer un brassage d'air par thermosiphon dans l'enceinte de réfrigération (3).

De cette manière, la formation de glace sur les tubes de la périphérie de l'évaporateur et à son centre est évitée et la température d'ambiance de l'enceinte de réfrigération est homogène sans ventilation mécanique.

Le fourreau (10a) préférentiellement réalisé dans une matière telle que le polyéthylène présente une épaisseur choisie pour résister à l'usure mécanique et chimique liée au processus de nettoyage sans isoler thermiquement le tube semi-rigide (10) de l'enceinte de réfrigération (3).

De cette manière, la détérioration de l'évaporateur est évitée au contact d'un nettoyage à base d'actions abrasives et de détergent chimique et au contact des émanations gazeuses et des projections physiques des éléments stockés dans l'enceinte de réfrigération.

L'évaporateur (8) est disposé de préférence en une ou plusieurs nappes horizontales (Fig 4).

De cette manière, l'ensemble des surfaces externes de l'évaporateur (8) en contact avec l'air de l'enceinte de réfrigération (3) est aisément accessible pour réaliser un nettoyage optimal.

La figure 8 montre une vue schématique de face de l'évaporateur tubulaire métallique d'un appareil de réfrigération montrant le déplacement de l'air chaud et froid au travers de l'évaporateur

Le froid statique généré, représenté par des flèches descendantes, selon le sens de lecture de la figure, résulte du refroidissement par l'évaporateur (8) de l'air chaud ascendant, représenté par des flèches montantes. L'air froid reste alors en bas de l'enceinte de réfrigération (3) tandis que l'air chaud monte afin d'être refroidi.

Les fourreaux plastifiés (10a) espacés d'une distance, sont disposés de telle manière à former des boucles en spirale formant des couches concentriques permettant le passage du fluide frigorigène par un mouvement hélicoïdal.

La présente invention à la avantages suivants :
- Facilité de nettoyage à la haute pression et avec des produits antibactérien grâce à sa construction monobloc et l'absence de zone de rétention propice au développement de bactéries ;
- Résistance chimique aux agents détergents et produits éventuels des corps en décomposition.
- Facilité et rapidité d'installation avec sa conception monobloc. Il suffit de créer une ouverture de la taille requise sur toit de l'enceinte et d'y insérer le système en finalisant par une passe d'étanchéité.
- Réduction de la colonisation bactérienne au sein de l'enceinte due au brassage limité de l'air à l'intérieur.
- Diminution du risque de contamination de l'animal vers l'humain par l'absence de bactéries en suspensions dans l'enceinte.
- Perception atténuée des odeurs lors de manipulation du contenu.

Une application de l'invention porte sur une chambre à cadavre pour animaux, à nettoyage et désinfection faciles caractérisée en ce qu'elle est constituée d'un conteneur réfrigérant formé par l'appareil de réfrigération conforme aux caractéristiques précitées.

La figure 9 montre la distance (10b) entre les fourreaux plastifiés (10a) comprenant un espace contenant de l'air et se mesurant entre chaque extrémité extérieure des fourreaux.

Cette disposition permet de maintenir à une température optimale de 4 °C.

### LISTE DES SIGNES DE RÉFÉRENCE

**[Table 1]**

| Références | Désignations |
|---|---|
| 1 | appareil de réfrigération |
| 2 | parois isolantes |
| 3 | enceinte de réfrigération |
| 4a | surface interne de l'enceinte de réfrigération |
| 4b | boitier externe de l'enceinte de réfrigération |
| 5 | ouverture en face frontale |
| 6 | porte |
| 7 | système frigorifique |
| 8 | évaporateur |
| 9 | plateau isolant encastrable |
| 9a | rebord en applique |
| 10a | fourreau plastifié |
| 10b | espace entre les fourreaux |
| 12 | condenseur |
| 13 | dispositif de retrait de chaleur |

## Revendications

1. Appareil de réfrigération (1) comprenant une structure formée par des parois isolantes (2) et au moins une enceinte de réfrigération (3), ledit appareil de réfrigération (1) comprenant un dispositif de retrait de chaleur (13) par pompe à chaleur (7) installé sur un plateau isolant mobile encastrable (9) dans la partie supérieure de l'appareil de réfrigération (1), dans lequel le plateau isolant encastrable (9) est encastrable par système de rebords en applique (9a) sur les parois isolantes (2), ledit plateau isolant (9) portant sur sa partie supérieure le dispositif de retrait de chaleur (13) par pompe à chaleur (7) et sur sa face de dessous un dispositif de refroidissement de type évaporateur statique (8) constitué d'un évaporateur tubulaire métallique (8) recouvert d'au moins un fourreau plastifié (10a), **caractérisé en ce que**:
ledit au moins un fourreau plastifié forme une structure monobloc,
l'enceinte de réfrigération comprend une ouverture en face frontale obturée par une porte et le fourreau plastifié (10a) rend totalement hermétique l'évaporateur tubulaire métallique (8) à l'air de l'enceinte de réfrigération (3).

2. Appareil de réfrigération selon la revendication 1, **caractérisé en ce que** le au moins fourreau(x) (10a) traversant le plateau isolant encastrable comporte(nt) des espacements (10b) entre chaque fourreau compris entre 5 et 100 mm, de préférence sur une plage de 10 à 50 mm, avec une plage de réalisation de 15 à 35 mm et un espacement de 25mm dans un mode préférentiel.

3. Appareil de réfrigération selon la revendication 1, **caractérisé en ce que** la connexion entre le plateau isolant encastrable (9) et les parois isolantes (2) est réalisé par simple collage provisoire.

4. Appareil de réfrigération selon la revendication 2, **caractérisé en ce que** les espacements (10b) entre les fourreaux (10a) sont agencés pour permettre un accès aisé à l'ensemble de la surface externe de l'évaporateur et un maintien de l'air à une température autour de 4 °C.

5. Appareil de réfrigération selon l'une quelconque des revendications 1, 2 et 4 **caractérisé en ce que** le fourreau plastifié (10a) comprend un revêtement résistant à l'abrasion mécanique et chimique dans l'espace de l'enceinte de réfrigération (3).

6. Appareil de réfrigération selon l'une quelconque des revendications 1, 2, 4 et 5 **caractérisé en ce que** le fourreau plastifié (10a) chemine en formant des boucles en spirale de telle façon à réaliser des nappes concentriques en déclinaison de l'extérieur vers l'intérieur de la spirale d'un angle (α) compris entre 5° et 75°, et préférentiellement au minimum de 15°.

7. Appareil de réfrigération selon l'une quelconque des revendications 1, 2, 4, 5 et 6 **caractérisé en ce que** le fourreau plastifié (10a) réalise un cheminement spécialement aménagé pour créer un brassage d'air par thermosiphon dans l'enceinte de réfrigération (3).

8. Chambre à cadavre pour animaux, à nettoyage et désinfection faciles **caractérisée en ce qu'**elle est constituée d'un conteneur réfrigérant formé par l'appareil de réfrigération selon l'une quelconque des revendications précédentes.

## Patentansprüche

1. Kühlgerät (1), umfassend eine Struktur, die durch isolierende Wände (2) und mindestens einen Kühlraum (3) gebildet wird, wobei das Kühlgerät (1) eine Wärmeableitungsvorrichtung (13) durch Wärmepumpe (7) umfasst, die auf einer in den oberen Teil des Kühlgerätes (1) einbaubaren beweglichen isolierenden Platte (9) installiert ist, wobei die einbaubare isolierende Platte (9) durch ein System an Auflagerändern (9a) an den isolierenden Wänden (2) einbaubar ist, wobei die isolierende Platte (9) auf ihrem oberen Teil die Wärmeableitungsvorrichtung (13) durch Wärmepumpe (7), und auf ihrer unteren Seite eine Kühlvorrichtung in der Art eines statischen Verdampfers (8) trägt, der sich aus einem metallischen rohrförmigen Verdampfer (8) zusammensetzt, der durch mindestens eine laminierte Hülle (10a) abgedeckt ist, **dadurch gekennzeichnet, dass**:
die mindestens eine laminierte Hülle eine Struktur in einem Stück bildet,
der Kühlraum eine Öffnung an der Vorderseite umfasst, die durch eine Tür verschlossen ist, und
die laminierte Hülle (10a) den metallischen rohrförmigen Verdampfer (8) gegenüber der Luft des Kühlraumes (3) hermetisch abschottet.

2. Kühlgerät nach Anspruch 1, **dadurch gekennzeichnet, dass** mindestens die Hülle(n) (10a), die die isolierende Platte durchquert(-en), Zwischenräume (10b) zwischen jeder Hülle umfasst(-en), die zwischen 5 und 100 mm, vorzugsweise in einem Bereich von 10 bis 50 mm liegen, mit einem Ausführungsbereich von 15 bis 35 mm, und einem Abstand von 25 mm in einem bevorzugten Modus.

3. Kühlgerät nach Anspruch 1, **dadurch gekennzeichnet, dass** die Verbindung zwischen der einbaubaren isolierenden Platte (9) und den isolierenden Wänden (2) durch einfaches vorübergehendes Verkleben realisiert wird.

4. Kühlgerät nach Anspruch 2, **dadurch gekennzeichnet, dass** die Zwischenräume (10b) zwischen den Hüllen (10a) angeordnet sind, um einen einfachen Zugriff auf die Gesamtheit der Außenoberfläche des Verdampfers und eine Beibehaltung der Luft auf einer Temperatur um 4°C zu ermöglichen.

5. Kühlgerät nach einem der Ansprüche 1, 2 und 4, **dadurch gekennzeichnet, dass** die laminierte Hülle (10a) eine Beschichtung umfasst, die einem mechanischen und chemischen Abrieb in dem Bereich des Kühlraumes (3) widersteht.

6. Kühlgerät nach einem der Ansprüche 1, 2, 4 und 5, **dadurch gekennzeichnet, dass** die laminierte Hülle (10a) durch Bilden von spiralförmigen Schleifen derart verläuft, um konzentrische ebene Anordnungen in einer Gliederung von außen nach innen der Spirale in einem Winkel (*α*) zu realisieren, der zwischen 5° und 75° liegt, und vorzugsweise mindestens 15° beträgt.

7. Kühlgerät nach einem der Ansprüche 1, 2, 4, 5 und 6, **dadurch gekennzeichnet, dass** die laminierte Hülle (10a) einen speziell angeordneten Verlauf realisiert, um eine Luftumwälzung durch natürliche Zirkulation in dem Kühlraum (3) zu kreieren.

8. Kadaverkammer für Tiere, zur einfachen Reinigung und Desinfektion, **dadurch gekennzeichnet, dass** sie aus einem Kühlbehälter besteht, der durch das Kühlgerät nach einem der vorstehenden Ansprüche gebildet wird.

## Claims

1. A refrigerating apparatus (1) comprising a structure formed by insulating walls (2) and at least one refrigeration enclosure (3), said refrigerating apparatus (1) comprising a device (13) for heat removal by heat pump (7) installed on an insertable movable insulating tray (9) in the upper portion of the refrigerating apparatus (1), wherein the insertable insulating tray (9) is insertable by a system of surface-mounted flanges (9a) on the insulating walls (2), said insulating tray (9) carrying on its upper portion the device (13) for heat removal by heat pump (7) and on its underside a static evaporator type cooling device (8) consisting of a metallic tubular evaporator (8) covered with at least one plasticised sleeve (10a), **characterised in that**:
said at least one plasticised sleeve forms a one-piece structure,
the refrigeration enclosure comprises an opening in the front face sealed by a door, and
the plasticised sleeve (10a) renders the metallic tubular evaporator (8) completely hermetic to the air of the refrigeration enclosure (3).

2. The refrigerating apparatus according to claim 1, **characterised in that** the at least sleeve(s) (10a) passing through the insertable insulating tray include(s) spacings (10b) between each sleeve comprised between 5 and 100 mm, preferably over a range from 10 to 50 mm, with an implementation range from 15 to 35 mm and a spacing of 25 mm in a preferred mode.

3. The refrigerating apparatus according to claim 1, **characterised in that** the connection between the insertable insulating tray (9) and the insulating walls (2) is made by mere temporary gluing.

4. The refrigerating apparatus according to claim 2, **characterised in that** the spacings (10b) between the sleeves (10a) are arranged to enable easy access to the entirety of the outer surface of the evaporator and keeping the air inside at a temperature around 4°C.

5. The refrigerating apparatus according to any one of claims 1, 2 and 4, **characterised in that** the plasticised sleeve (10a) comprises a coating resistant to mechanical and chemical abrasion in the space of the refrigeration enclosure (3).

6. The refrigerating apparatus according to any one of claims 1, 2, 4 and 5, **characterised in that** the plasticised sleeve (10a) runs while forming spiral loops so as to form concentric layers in declination from the outside towards the inside of the spiral at an angle (α) comprised between 5° and 75°, and preferably at least 15°.

7. The refrigerating apparatus according to any one of claims 1, 2, 4, 5 and 6, **characterised in that** the plasticised sleeve (10a) forms a pathway specially designed to create air circulation by thermosiphon in the refrigeration enclosure (3).

8. A corpse chamber for animals, easy to clean and disinfect, **characterised in that** it consists of a refrigerating container formed by the refrigerating apparatus according to any one of the preceding claims.
